# EUROPÄISCHE PATENTSCHRIFT

(11) **EP 2 774 125 B1**
(45) Veröffentlichungstag und Bekanntmachung des Hinweises auf die Patenterteilung: **19.05.2021**
(21) Anmeldenummer: 12784206.0
(22) Anmeldetag: 15.10.2012
(51) Int. Cl.: G07C 9/00, G07C 9/25, G07C 9/27

(54) **DOKUMENTENPRÜFUNG**
DOCUMENT CHECKING
CONTRÔLE DE DOCUMENTS

(30) Priorität: 02.11.2011 DE 102011117467
(43) Veröffentlichungstag der Anmeldung: 10.09.2014
(73) Patentinhaber: Giesecke+Devrient Mobile Security GmbH, 81677 München (DE)
(72) Erfinder: FIEDLER, Michael, 81369 München (DE); PAUL, Oliver, 85435 Erding (DE); BRÄUTIGAM, Birte, 80937 München (DE); VONDERHAGEN, Axel, 81829 München (DE)
(86) Internationale Anmeldenummer: PCT/EP2012/004296
(87) Internationale Veröffentlichungsnummer: WO 2013/064210

(56) Entgegenhaltungen:
- WO-A1-2006/056268
- WO-A1-2007/017275
- WO-A2-02/50781
- WO-A2-2010/138013
- US-A- 6 040 783

## Beschreibung

Die vorliegende Erfindung betrifft ein Verfahren zum Verifizieren von Dokumenten, die einer Person eindeutig zugeordnet sind, sowie eine entsprechende Verifikationseinrichtung und ein Verifikationssystem mit einer solchen Verifikationseinrichtung.

Es ist bekannt, im Rahmen einer Verifikation von individualisierten und einer bestimmten Person eindeutig zugeordneten Dokumenten, wie zum Beispiel elektronischen, kartenförmigen oder papierenen Ausweis-, Zugangs-, Berechtigungs- oder Sicherheitsdokumenten, deren Echtheit anhand von möglichst schwer zu fälschenden Echtheitsmerkmalen zu prüfen, die von dem Dokument gar nicht oder nur durch Beschädigung des Dokuments getrennt werden können.

Die Verifikation eines Dokuments aufgrund einer Überprüfung von vorgegebenen Echtheitsmerkmalen ist unter Umständen jedoch nicht ausreichend, um möglichst beliebige Arten von Fälschungen zuverlässig zu erkennen. WO 02/50781 A2 beschreibt ein Verfahren zur Ausweisprüfung. Demzufolge ist es die Aufgabe der vorliegenden Erfindung, eine verbesserte Verifikation von derartigen Dokumenten vorzuschlagen.

Diese Aufgabe wird durch ein Verfahren, eine Einrichtung und ein System mit den Merkmalen der unabhängigen Patentansprüche gelöst. In den davon abhängigen Ansprüchen sind vorteilhafte Ausgestaltungen und Weiterbildungen der Erfindung angegeben.

Bei einem Verfahren zum Verifizieren eines einer Person eindeutig zugeordneten Dokuments der oben genannten Art - nachfolgend der Einfachheit halber als "Personaldokument" bezeichnet - wird zunächst eine eindeutige Kennzeichnung des Personaldokuments von diesem abgelesen oder aus diesem ausgelesen, abhängig davon, ob es sich um ein bedrucktes oder ein mit einer integrierten Schaltung ausgestattetes Personaldokument handelt. Der Einfachheit halber ist mit dem Begriff des Auslesens von Daten sowohl das Auslesen aus einer integrierten Schaltung als auch das Ablesen von der Oberfläche des Dokuments zu verstehen. Basierend auf der aus- oder abgelesenen Kennzeichnung werden in einem Datenbanknetzwerk Referenzdaten zur Durchführung einer Echtheitsprüfung ermittelt, die dem zu prüfenden Personaldokument zugeordnet sind, und mit Vergleichdaten verglichen, die aus dem Dokument selbst abgeleitetet werden. Sofern die Vergleichs- und Referenzdaten im Sinne einer vorgegebenen Metrik übereinstimmen, gilt das Personaldokument als echt im Sinne dieser Echtheitsprüfung.

Erfindungsgemäß wird die Echtheitsprüfung ergänzt durch eine Plausibilitätsprüfung des Personaldokuments basierend auf Plausibilitätsdaten, die mit dem zu verifizierenden Personaldokument oder der Person, der das Personaldokument eindeutig zugeordnet ist, im Zusammenhang stehen und ebenfalls in dem Datenbanknetzwerk ermittelt werden.

Während bei der Echtheitsprüfung vorgegebene Echtheitskriterien und Echtheitsbedingungen in der Regel numerisch-quantitativ geprüft werden, wird mit der Plausibilitätsprüfung geprüft, ob eine inhaltliche Konsistenz besteht zwischen einerseits den Plausibilitätsdaten und andererseits dem Personaldokument, darauf verzeichneten oder darin abgelegten Personaldaten oder Sachdaten sowie der Person selbst. Die Personaldaten oder Sachdaten (nachfolgend vereinfachend als Personal-/Sachdaten bezeichnet), betreffen hierbei personenbezogene Daten hinsichtlich der Person oder sachbezogene Daten hinsichtlich eines Gegenstands, der der Person durch ein Eigentums- oder Besitzverhältnis zugeordnet ist, z.B. ein Fahrzeug oder dergleichen. Die Plausibilitätsdaten wiederum betreffen Personal-/Sachdaten der Person oder eines der Person zugeordneten Gegenstands in anderen Zusammenhängen, z.B. in Form von in dem Datenbanknetzwerk hinterlegten weiteren Personaldokumenten oder dergleichen.

Die Echtheitsprüfung wird durch die zusätzliche logisch-qualitative Plausibilitätsprüfung sicherer und zuverlässiger und insofern wesentlich verbessert. Ein weiterer Vorteil ist, dass bei der Plausibilitätsprüfung, anders als bei der Echtheitsprüfung, auch dynamische Personal-/Sachdaten berücksichtigt werden können, also solche Daten, die sich im Laufe der Zeit ändern können.

Bei dem Personaldokument kann es sich prinzipiell um jedes beliebige Dokument handeln, das mit einer Person in Zusammenhang steht, z.B. auch ein elektronisches Dokument wie eine Chipkarte, bei der personenbezogene oder sachbezogene Daten in einem Speicher einer eingebetteten integrierten Schaltung vorliegen, oder ein papierenes oder aus Kunststoff bestehendes Dokument, auf das Personen-/Sachdaten aufgedruckt oder aufgeprägt sind. Solche Personaldokumente können insbesondere offizielle oder von einer Behörde oder einer Organisation ausgestellte Dokumente sein, die personen- oder sachbezogene Daten der betreffenden Person zur maschinellen oder visuellen Prüfung wiedergeben, wie z.B. Ausweis-, Reise-, Zugangs- oder Berechtigungsdokumente, Zeugnisse, Rechnungen, Antragsunterlagen, Steuerunterlagen, Wert- oder Personaldokumente mit Sachbezug, wie z.B. Fahrzeugscheine, insbesondere elektronische Fahrzeugscheine ("electronic Vehicle Registration Card"; eVRC), oder sonstige Dokumente, die Eigentums- oder Besitzverhältnisse dokumentieren.

Das Verifikationsverfahren wird mit einem erfindungsgemäßen Verifikationssystem umgesetzt, welches zumindest eine Verifikationseinrichtung und ein Datenbanknetzwerk mit zumindest einer, vorzugsweise aber mehreren Datenbanken umfasst. Diese Datenbanken können von verschiedenen Behörden, Organisationen oder Unternehmen betrieben werden, die personen- oder sachbezogene Unterlagen und Dokumente verwalten, welche potentielle Quellen für Plausibilitätsdaten sind. Die Echtheitsprüfung und Plausibilitätsprüfung kann automatisch durchgeführt werden oder teilweise oder gänzlich manuell von einer Bedienperson der Verifikationseinrichtung.

Das Datenbanknetzwerk umfasst vorzugsweise einen Verifikationsserver, den die Verifikationseinrichtung mit Anfragen nach Referenzdaten, Plausibilitätsdaten oder weiteren Personen-/Sachdaten anspricht, beispielsweise über eine Datenkommunikationsverbindung über das Internet. Der Verifikationsserver führt die Anfrage aus, indem die angefragten Daten in den verfügbaren Datenbanken ermittelt und der Verifikationseinrichtung zur Verfügung gestellt werden.

Die Verifikationseinrichtung umfasst geeignete Ausleseeinrichtungen, um die Kennzeichnung und/oder die Vergleichsdaten aus dem Dokument auszulesen oder von diesem abzulesen, beispielsweise eine Kamera- oder Abtastanordnung oder elektronische Auslesemittel über kontaktlose oder kontaktbehaftete Datenkommunikationsschnittstellen. Die Kennzeichnung kann ein auf dem Personaldokument aufgebrachter eindeutiger Code sein, z.B. die als Barcode kodierte Seriennummer, oder ein in einem integrierten Schaltkreis gespeicherter eindeutiger Code.

Die Referenzdaten werden in dem Datenbanknetzwerk anhand der eindeutigen Kennzeichnung des Personaldokuments ermittelt, z.B. auf einer Datenbank des Herstellers oder Herausgebers des Personaldokuments, in der die Referenzdaten über die zugehörige Kennzeichnung identifiziert werden können. Die Plausibilitätsdaten können demgegenüber anhand der Kennzeichnung oder anhand der bereits ermittelten Referenzdaten in dem Datenbanknetzwerk ermittelt werden.

Die Vergleichs- und Referenzdaten können aus beliebigen Echtheitsmerkmalen ableitbar sein, beispielsweise aus den aus dem Banknoten- oder Wertpapierbereich bekannten optisch variablen Elementen, Hologrammen, Prägestrukturen, Farbaufdrucken oder Druckmustern, Wasserzeichen oder dergleichen. Vorzugsweise bilden die Referenzdaten ein digitales Bild des originalen, ungefälschten Personaldokuments, während die Vergleichsdaten ein aktuelles Digitalbild des umlaufenden Personaldokuments sind, das von der Verifikationseinrichtung eigens zur Echtheitsprüfung angefertigt wurde.

Die Plausibilitätsdaten können beliebige weitere nicht aus dem Personaldokument hervorgehende und in dem Datenbanknetzwerk ermittelbare Personen-/Sachdaten betreffen. Bei einer entsprechenden Anfrage der Verifikationseinrichtung werden vorzugsweise die aktuellsten erhältlichen Plausibilitätsdaten ermittelt, z.B. das aktuellste Digitalbild der Person oder möglichst aktuelle weitere Dokumente zu der Person mit weiteren Personen-/Sachdaten. Auf diese Weise wird die Plausibilitätsprüfung immer auf den aktuellsten verfügbaren Personen-/Sachdaten vorgenommen.

Bei der anschließenden Plausibilitätsprüfung durch die Verifikationseinrichtung oder den Verifikationsserver wird festgestellt, ob logisch-qualitative Übereinstimmungen oder inhaltliche Konsistenzen zwischen den dem Personaldokument zu entnehmenden Personen-/Sachdaten und den ermittelten Plausibilitätsdaten bestehen. Beispielsweise kann geprüft werden, ob die Plausibilitätsdaten dem Personaldokument oder der Person logisch zugeordnet werden können, z.B. indem ein ermitteltes aktuelles Bild der Person mit dem aktuellen Aussehen der Person verglichen wird. Ebenso ist die Prüfung beliebiger anderer logischer Zuordnungen denkbar, z.B. die Prüfung, ob ein sich aus den ermittelten Personen-/Sachdaten ergebendes Alter mit dem aktuellen Aussehen der Person korreliert oder ob der Ort einer Fahrzeugzulassung mit dem Wohnort der Person übereinstimmt. Sofern derartige Prüfungen negativ verlaufen, sind zumindest Zweifel an einer etwaigen positiv verlaufenden Echtheitsprüfung angebracht.

Ebenso kann geprüft werden, ob die ermittelten Plausibilitätsdaten und die auf dem Dokument angegebenen Personen-/Sachdaten inhaltlich konsistent sind, sich also nicht widersprechen, z.B. wenn auf dem Dokument angegebene Personen-/Sachdaten nicht mit den im Datenbanknetzwerk ermittelten Personen-/Sachdaten übereinstimmen. Darüber hinaus kann im Rahmen der Plausibilitätsprüfung auch geprüft werden, ob sich die Plausibilitätsdaten aus den Personen-/Sachdaten ableiten lassen, die auf dem Personaldokument angegeben sind, oder ob sich die auf dem Dokument angegebenen Personen-/Sachdaten zumindest teilweise aus den Plausibilitätsdaten ableiten lassen. Dies wäre beispielsweise der Fall, wenn sich aus den auf dem Personaldokument angegebenen Personen-/Sachdaten ein Familienstand oder ein vergleichbar privates Merkmal ableiten lässt, das sich auch aus einem amtlichen Dokument ergibt, aus dem Plausibilitätsdaten entnommen wurden.

Die Plausibilitätsprüfung ergänzt die Echtheitsprüfung durch einen zweiten Informationskanal und eine anders gelagerte Prüfung. Während der Echtheitsprüfung zumeist eine rein mathematische bzw. numerisch-quantitative Vergleichsoperation zugrunde liegt, werden bei der Plausibilitätsprüfung logische Ableitungen nach eher qualitativen Maßstäben vorgenommen. Demzufolge können bei der Plausibilitätsprüfung auch statistische Methoden, z.B. eine Regressionsanlayse, oder Ableitungs- und Informationsgewinnungsmethoden aus dem Bereich des "Data Mining" und "Information Retrieval" eingesetzt werden, wie z.B. Klassifikation und Cluster-Analyse oder dergleichen.

Die im Rahmen der Ermittlung der Plausibilitätsdaten gewonnen weiteren Personen-/Sachdaten können z.B. auch einer Bedienperson der Verifikationseinrichtung oder einem behördlichen Mitarbeiter für eine weitergehende Verifikation des Personaldokuments und/oder der Person zur Verfügung gestellt werden, z.B. zur Prüfung des rechtmäßigen Eigentümers bei einem Kauf eines Kraftfahrzeuges.

Aus Datenschutz- oder sonstigen Gründen werden vertrauliche oder persönliche Personen-/Sachdaten besonders geschützt, indem diese gesondert freigegeben werden müssen. Hierbei ist vor der Weitergabe der vertraulichen Personal-/Sachdaten an die Verifikationseinrichtung eine gesonderte Freigabe durch die betreffende Person notwendig und/oder die Vorlage eines Berechtigungsnachweises der Verifikationseinrichtung gegenüber dem Datenbanknetzwerk bzw. dem Verifikationsserver. Weitere Merkmale und Vorteile der Erfindung ergeben sich aus der folgenden Beschreibung von erfindungsgemäßen Ausführungsbeispielen sowie weiteren Ausführungsalternativen im Zusammenhang mit den Zeichnungen, die zeigen:
- Figur 1: eine bevorzugte Ausführungsform einer erfindungsgemäßen Verifikationsanordnung zur Verifikation eines Personaldokuments;
- Figur 2: ein elektronisches Personaldokument; und
- Figur 3: ein Verfahrensablauf gemäß einer bevorzugten Ausführungsform des erfindungsgemäßen Verifikationsverfahrens.

Gemäß einer Ausführungsform der Erfindung ist ein mit einem Verifikationssystem 20, 30, 32 nach Fig. 1 gemäß einem Verifikationsverfahren nach Fig. 3 zu verifizierendes Dokument ein lesbares, papierenes oder kartenförmiges Personaldokument 10, welches einen Barcode 11 als Kennung zur eindeutigen Identifizierung des Personaldokuments 10 trägt, und das mit Echtheitsmerkmalen versehen ist, aus denen Vergleichsdaten 12 (CMP) für eine Echtheitsprüfung abgeleitet werden können. Ferner sind auf dem Personaldokument 10 Personen-/Sachdaten 13, 14 angegeben, die entweder die Person betreffen, der das Personaldokument 10 zugeordnet ist, oder Informationen und Angaben zu Gegenständen und Sachen bieten, die im Besitz oder Eigentum dieser Person stehen und die das Personaldokument 10 betrifft, z.B. zu einem Kraftfahrzeug der Person. Zum Beispiel kann ein Pass- oder Portraitbild 13 der Person und weitere personen- oder sachenbezogene Daten 14 auf dem Personaldokument 10 angegeben sein, die Name, Anschrift oder Geburtsdatum der Person oder einen Typ, technische Daten oder eine Zulassung eines Kraftfahrzeugs oder dergleichen betreffen.

Daneben ist das Verifikationssystem 20, 30, 32 gemäß einer weiteren Ausführungsform eingerichtet und ausgestattet, elektronische Personaldokumente 10 zu prüfen. Fig. 2 zeigt ein chipkartenförmiges Personaldokument 10, auf welches ebenfalls ein Barcode 11 als eindeutige Kennzeichnung aufgedruckt ist. Auch sind Personen-/Sachdaten auf dem Kartenkörper des Personaldokuments 10 angegeben, nämlich ein Pass- oder Portraitbild 13 sowie personen- oder sachbezogene Angaben 14. Die gleichen Personen-/Sachdaten 13, 14 sind - in digitaler Form - aber auch in einem nicht-flüchtigen Speicher eines integrierten Schaltkreises 17 abgespeichert, der in das elektronische Personaldokument 10 eingebettet ist und über Kontaktflächen 16 für die Verifikationseinrichtung 20 zugänglich ist. In dem Speicher sind weiterhin Vergleichsdaten 12 zur Echtheitsprüfung und weitere Personen-/Sachdaten 15 abgelegt, die nicht sichtbar auf dem Personaldokument 10 aufgebracht sind.

Bei einer bevorzugten Ausführungsform der vorliegenden Erfindung betrifft das Personaldokument 10 einen elektronischen Fahrzeugschein ("electronic Vehicle Registration Card"; eVRC) gemäß ISO 7816, der über ein Kontaktfeld 16 eine kontaktbehaftete Datenkommunikation mit der Verifikationseinrichtung 20 erlaubt und eine Vielzahl von Personen-/Sachdaten 13,14,15 zu dem Fahrzeughalter und dem Fahrzeug umfasst.

Die Vergleichsdaten 12, die bei der Echtheitsprüfung mit in einer Datenbank 32 hinterlegten Referenzdaten 37 (REF) verglichen werden, können beliebige aus dem Wertpapier- und Wertdokumentbereich stammende Echtheitsmerkmale betreffen, beispielsweise Mikroschrift, komplexe graphische Muster und Guillochen, optisch variable Aufdrucke und Elemente, Laserbilder, Hologramme, Laser- oder Tiefdruckgravuren, temperaturabhängige Farbstoffe, komplexe spektrale Verteilungen von Druckfarben oder Druckfarbenbestandteilen oder dergleichen. Bevorzugt betreffen die Vergleichs- und Referenzdaten 12, 37 jedoch ein aktuell aufgenommenes und ein bei Herstellung des Personaldokuments 10 hinterlegtes, ausreichend hoch aufgelöstes digitales Bild des gesamten Personaldokuments 10.

Die Verifikationseinrichtung 20 prüft das Personaldokument 10 auf Echtheit und Plausibilität (vgl. Schritte S6 und S7 in Fig. 3). Sie kann hierbei ein beliebiges, entsprechend softwaremäßig eingerichtetes und hardwaremäßig ausgestattetes computergestütztes Gerät sein, z.B. auch ein portabler Verifikationscomputer, ein modernes Smartphone mit einer Verifikations-Applikation oder dergleichen. Vorzugsweise umfasst die Verifikationseinrichtung 20 eine Ausleseeinrichtung 21, die graphische oder textuelle Angaben auf dem Personaldokument 10 ablesen oder elektronische Daten aus einem integrierten Schaltkreis 17 des Personaldokuments 10 auslesen kann, um diese einer Steuereinrichtung 22 zur Verfügung zu stellen.

Die Ausleseeinrichtung 21 ist hierbei insbesondere eine optische Sensor- oder Abtasteinrichtung, z.B. eine digitale Kamera, mit der Personen-/Sachdaten 13,14, eine eindeutige Kennzeichnung in Form eines Barcodes 11 oder Vergleichsdaten 12 (CMP) von dem Personaldokument 10 abgelesen werden können. Alternativ kann auch ein elektronisches Personaldokument 10 geprüft werden (vgl. Fig. 2), wofür die Verifikationseinrichtung 20 als Ausleseeinrichtung 21 eine geeignete Leseeinrichtungen zum Auslesen der betreffenden Daten 11, 12, 13, 14, 15 aus dem integrierten Schaltkreis 17 umfasst, beispielsweise kontaktbehaftete oder kontaktlose Zugriffsmechanismen gemäß den einschlägigen Kommunikationsprotokollen.

Daneben umfasst die Verifikationseinrichtung 20 auch eine Anzeigeneinrichtung 23, z.B. ein LCD-Display oder das Display eines portablen Computers oder Smartphones, auf dem z.B. Plausibilitätsdaten 33, 34 oder Sach-/Personendaten 35, 36 angezeigt werden können.

Die Verifikationseinrichtung 20 ist über eine geeignete Datenkommunikationsinfrastruktur, beispielsweise das Internet 40, mit einem Verifikationsserver 30 verbunden, der mit einer Steuereinrichtung 31 ausgestattet ist und seinerseits wiederum mit verschiedenen in der Regel unabhängigen Datenbanken 32 verbunden ist. Die Datenbanken 32 können zum Beispiel von verschiedenen Organisationen, Behörden oder Unternehmen betrieben werden und auch zu beliebigen Zwecken die Person oder das Personaldokument 10 betreffende Personen-/Sachdaten 33, 34, 35, 36 verwalten, die die auf dem Personaldokument 10 angegebenen Personen-/Sachdaten 12, 13, 14, 15 ergänzen oder über diese hinausgehen. Die Datenbanken 32 können beispielsweise von verschiedenen Kfz-Registrierungsbehörden betrieben werden, oder von Informationsdienstleistern, wie zum Beispiel Auskunftdateien für wirtschaftliche oder personenbezogene Daten.

In den Datenbanken 32 sind neben den angesprochenen Referenzdaten 37 auch Personen-/Sachdaten 33, 34, 35, 36 zu der Person auf verschiedenen Datenbanken 32 verteilt hinterlegt. Diese Personen-/Sachdaten 33, 34, 35, 36 können als Plausibilitätsdaten 33, 34 zur Plausibilitätsprüfung ausgewählt werden oder als zusätzliche Personen-/Sachdaten 35, 36 zur Verfügung stehen, welche über die dem Dokument 10 zu entnehmenden Personen- / Sachdaten 13,14,15 hinausgehen und diese ergänzen. Letztere werden zwar nicht für die Plausibilitätsprüfung herangezogen, können aber einer Bedienperson der Verifikationseinrichtung 20, z.B. im Rahmen einer Kfz-Kontrolle, weitere Informationen liefern, z.B. über einen Fahrzeughalter und dessen Fahrzeug.

Die in dem Datenbanknetzwerk 30, 32 vorliegenden Personen-/Sachdaten 33, 34, 35, 36 können beispielsweise digitale Bilder 33 der Person oder von Gegenständen oder Orten betreffen, die zu anderen Zwecken von Behörden oder Organisationen im Zusammenhang mit der Person erfasst und in einer Datenbank 32 hinterlegt wurden. Die Personen-/Sachdaten 33, 34, 35, 36 können auch beliebige weitere amtliche oder sonstige Dokumente, Texte oder Informationen betreffen, die zur Plausibilitätsprüfung des Personaldokuments 10 geeignet sind, z.B. auch Beglaubigungen oder Übersetzungen von Personaldokumenten in andere Sprachen.

Figur 3 skizziert den Ablauf einer Verifikation des Personaldokuments 10 durch die Verifikationseinrichtung 20 bzw. das Verifikationssystem 20, 30, 32 gemäß Fig. 1. Die Schritte S1 bis S10 können hierbei, soweit inhaltlich möglich und sinnvoll, auch in anderer Reihenfolge ausgeführt werden.

In einem ersten Schritt S1 wird, wenn eine Person ein zu verifizierendes Personaldokument 10 vorlegt, beispielsweise einen elektronischen Fahrzeugschein oder dergleichen, zunächst der eindeutig kennzeichnende Barcode 11 mittels eines Barcode-Lesers der Verifikationseinrichtung 20 ausgelesen (READ CODE) und an die Steuereinrichtung 22 weiterleitet. Der Barcode-Leser kann eine herkömmliche oder Infrarot-Kamera 21 sein, ergänzt durch eine Barcode-Auswertesoftware in der Steuereinrichtung 22.

In Schritt S2, der auch in den Schritt S1 integriert sein kann, liest die Verifikationseinrichtung 20 mit der Kamera 21 die Vergleichsdaten 12 aus (READ CMP). Bei den Vergleichsdaten 12 handelt es zum Beispiel um ein digitales Bild des Personaldokuments 10 bzw. seiner Oberfläche. Alternativ können die eigentlichen Vergleichsdaten 12 auch von der Steuereinrichtung 22 aus einem Bild des gesamten Personaldokuments 10 extrahiert werden, wenn die Vergleichdaten 12 nur einen Ausschnitt des Personaldokuments 10 oder ein darauf befindliches Echtheitsmerkmal betreffen.

In einem Schritt S3 sendet die Steuereinrichtung 22 eine Anfrage nach den Referenzdaten 37 an den Verifikationsserver 30 und übergibt hierzu den Barcode 11 als Suchkriterium (GET REF). Der Verifikationsserver 30 bzw. dessen Steuereinrichtung 31 führt dann ausgehend von dem Barcode 11 eine Recherche in den angeschlossenen Datenbanken 32 durch und ermittelt auf diese Weise die mit dem Barcode 11 verbundenen Referenzdaten 37 in einer Datenbank 32, die beispielsweise von dem Hersteller des Personaldokuments 10 für deren Echtheitsprüfung vorgesehen ist. Der Verifikationsserver 30 liefert die ermittelten Referenzdaten 37 schließlich an die Verifikationseinrichtung 20, deren Steuereinrichtung schließlich in Schritt S6 die Echtheitsprüfung des Personaldokuments 10 durchführt (CHECK AUTHENTICITY), z.B. durch Vergleichen der Vergleichsdaten 12 mit den Referenzdaten 37 (CMP=REF?). Sofern der Vergleich nach einer vorgegebenen Metrik die Übereinstimmung der Vergleichsdaten 12 mit den Referenzdaten 37 ergibt, wird das Personaldokument 10 vorbehaltlich der Plausibilitätsprüfung als echt eingestuft.

Parallel zu oder nach den Schritten S3 und S6 wird in Schritt S4 eine Anfrage nach Plausibilitätsdaten 33, 34 (P1, P2) an den Verifikationsserver 30 gerichtet (GET P-DATA). Die Verifikationseinrichtung 20 übergibt der Servereinrichtung 30 wieder ein geeignetes Suchkriterium, beispielsweise den Barcode 11 oder die zuvor ermittelten Referenzdaten 37. Als Suchkriterium können ergänzend auch auf/in dem Personaldokument 10 vorhandene und zuvor geeignet ausgelesene Personen-/Sachdaten 13, 14, 15 an den Verifikationsserver 30 übergeben werden.

Welche von den in den angeschlossenen Datenbanken 32 ermittelten Personen-/Sachdaten 33, 34, 35, 36 schließlich als Plausibilitätsdaten 33, 34 an die Verifikationseinrichtung 20 weitergeleitet werden, entscheidet der Verifikationsserver 30. Hierbei wird auch berücksichtigt, dass ermittelte Personen- / Sachdaten 33, 34, 35, 36 vertraulicher oder persönlicher Natur sein können und nicht ohne Weiteres an die Verifikationseinrichtung 20 weitergeleitet werden dürfen. Dazu wird in Schritt S5 geprüft, ob überhaupt eine Autorisierung vorliegt, die Plausibilitätsdaten 33, 34 herauszugeben (P-DATA AUTHORISED?).

Diese Autorisierung besteht gemäß der vorliegenden Ausführung darin, dass die Verifikationseinrichtung 20 gegenüber dem Verifikationsserver 30 mittels eines Berechtigungssignals ihre Berechtigung nachweist, vertrauliche Plausibilitätsdaten 33, 34 empfangen und nutzen zu dürfen. Die Verifikationseinrichtung 20 kann eine solche Berechtigung beispielsweise besitzen, weil sie aufgrund baulicher oder organisatorischer Umstände einer bestimmten Sicherheitsklasse angehört oder von einer Behörde eingesetzt wird, die ohnehin Zugang zu den betreffenden Daten hat. Gemäß der Erfindung leitet der Verifikationsserver 30 die Plausibilitätsdaten 33, 34 erst auf explizite Freigabe durch die Person an die Verifikationseinrichtung 20 weiter. Ein entsprechendes Freigabesignal wird über die Verifikationseinrichtung 20 bei der Person abgefragt, z.B. durch Anzeigen einer Freigabeaufforderung auf dem Display 23 und manuelle Bestätigung durch die Person. Die Freigabe könnte aber auch über einen direkten Kontakt des Verifikationsservers 30 mit der Person erfolgen, beispielsweise telefonisch oder mittels elektronischer Datenkommunikation.

In Schritt S7 erfolgt schließlich die Plausibilitätsprüfung, teilweise durch Anzeigen der Plausibilitätsdaten 33 auf dem Display 23 der Verifikationseinrichtung 20 und teilweise durch eine automatisierte logische Ableitung in der Steuereinrichtung 22 (CHECK PLAUSIBILITY). Die Plausibilitätsdaten 33 betreffen ein digitales Bild (P1) der Person, so wie es in einer Datenbank 32 vorliegt, welche Ausweisdokumente verwaltet.

Sofern bestimmte Plausibilitätsdaten 33 mehrfach auf einer oder verschiedenen Datenbanken 32 vorliegen, wie zum Beispiel ein Passbild 33 der Person, werden die jeweils aktuellsten Plausibilitätsdaten 33 ausgewählt. Im Rahmen der Plausibilitätsprüfung wird das aktuelle digitale Bild 33 der Person auf dem Display 23 angezeigt, wo eine Bedienperson der Verifikationseinrichtung 20 dieses mit dem tatsächlichen Aussehen der Person vergleichen kann.

Die Plausibilitätsprüfung kann durch die Steuereinrichtung 22 ganz oder teilweise automatisch durchgeführt werden. Hierbei wird ermittelt, ob Plausibilitätsdaten 34 in Form von textuellen und automatisch auswertbaren Personen-/Sachdaten dem Personaldokument 10 oder der betreffenden Person logisch zugeordnet werden können. Hierzu wird geprüft, ob durch logische Deduktion eine Verknüpfung zwischen den Plausibilitätsdaten 34 und den dem Personaldokument 10 zu entnehmenden Personen-/Sachdaten 13, 14, 15 (D1, D2, D3), gegebenenfalls ergänzt durch zusätzliche Personen-/Sachdaten 35, 36 (D4, D5) aus dem Datenbanknetzwerk 32, hergestellt werden kann (P2↔D1-D5). Zu diesem Zweck wird geprüft, ob aus den Plausibilitätsdaten 34 Personen-/Sachdaten 14, 15 (D2, D3) ableitbar sind oder ob die Plausibilitätsdaten 34 umgekehrt aus den Personen-/Sachdaten 14, 15 (D2, D3) abgeleitet werden können. Beispielsweise könnte sich ein Geburtsdatum oder eine Anschrift der Person oder bestimmte Fahrzeugdaten, welche als Sach- / Personendaten 13,14,15 in einer integrierten Schaltung 17 des Personaldokuments 10 vorliegen, aus den Plausibilitätsdaten 34 ergeben. Ebenso könnte geprüft werden, ob der ausgeübte Beruf der Person mit deren als Plausibilitätsdaten 34 ermittelten schulischen oder beruflichen Qualifikation korreliert, oder ob der Wohnort der Person mit einem als Plausibilitätsdaten 34 ermittelten Ort der Zulassung eines Fahrzeugs übereinstimmt.

Zar kann die Echtheitsprüfung in Schritt S6 erfolgreich verlaufen; die Plausibilitätsprüfung in Schritt S7 kann aber aufgrund einer festgestellten Dateninkonsistenz oder inhaltlicher Widersprüche Zweifel an dem Personaldokument 10 oder der Person ergeben. Sofern Echtheits- und Plausibilitätsprüfung erfolgreich verlaufen sind, gilt das Personaldokument 10 als verifiziert.

Die weiteren Personen-/Sachdaten 35, 36 (D4, D5), welche über die dem Personaldokument 10 zu entnehmenden Personen-/Sachdaten 13, 14, 1514 (D1, D2, D3) hinausgehen, werden in Schritt S8 bei dem Verifikationsserver 30 angefordert (GET D-DATA) und ergänzend zur Plausibilitätsprüfung durch die Bedienperson der Verifikationseinrichtung 20 in Schritt S10 auf dem Display 23 angezeigt (DISPLAY D-DATA).

Ähnlich wie bei der Anforderung der Plausibilitätsdaten 33, 34 in den Schritten S4, S5 wird jedoch vor dem Anzeigen der Sach-/Personendaten 35, 36 in Schritt S9 geprüft, ob diese autorisiert ist (D-DATA AUTHORISED?), beispielsweise durch Prüfung einer Berechtigung der Verifikationseinrichtung 20 oder eine Freigabe durch die Person.

Die weiteren Personen-/Sachdaten 35, 36 (D4, D5) können der Bedienperson (oder der Person selbst) auch einfach als Zusatzinformation zur Verfügung stehen, um z.B. bei einem Autokauf oder einer Führerscheinkontrolle die Inhaberschaft des betreffenden Fahrzeugs zu ermitteln. Auch können der Person basierend auf den Daten 35, 36 Mehrwertdienste angeboten werden, zum Beispiel Informationen über technische Eigenschaften eines Fahrzeugs von einem Fahrzeughersteller oder dergleichen. Ebenso können die weiteren Personen-/Sachdaten 35, 36 automatisch in ein Antragsformular eingefügt werden, welches die Person durch Vorlage des Personaldokuments 10 erhält bzw. bei einer Behörde einreichen will.

## Patentansprüche

1. Verfahren zum Verifizieren eines einer Person eindeutig zugeordneten Personaldokuments (10), umfassend die Schritte:
- Auslesen (S1) einer eindeutigen Kennzeichnung (11) des Personaldokuments (10) aus dem Personaldokument (10);
- Auslesen (S2) von Vergleichsdaten (12) aus dem Personaldokument (10);
- Ermitteln (S3) von Referenzdaten (37) des Personaldokuments (10) in einem Datenbanknetzwerk (30, 32) mittels der Kennzeichnung (11); und
- Prüfen (S6) des Personaldokuments (10) auf Echtheit anhand der Vergleichsdaten (12) und der Referenzdaten (37);
- Ermitteln (S4) von Plausibilitätsdaten (33, 34) zu dem Personaldokument (10) in dem Datenbanknetzwerk (30, 32); und
- Prüfen (S7) der Plausibilität des Personaldokuments (10) anhand der Plausibilitätsdaten (33, 34),
wobei die Plausibilitätsdaten (33, 34) in dem Datenbanknetzwerk (30, 32) anhand der Kennzeichnung (11) und/oder anhand der Referenzdaten (37) und/oder anhand von auf dem Personaldokument (10) angegebenen Personen- und/oder Sachdaten (13, 14, 15) ermittelt werden (S4),
wobei geprüft wird (S6), ob die Plausibilitätsdaten (33, 34)
- dem Personaldokument (10) oder der Person logisch zugeordnet werden können und/oder
- einem realen Aussehen der Person oder auf dem Personaldokument (10) angegebenen Personen- und/oder Sachdaten (13,14,15) nicht widersprechen und/oder
- aus auf dem Personaldokument (10) angegebenen Personen- und/oder Sachdaten (13, 14, 15) ableitbar sind oder auf dem Personaldokument (10) angegebene Personen- und/oder Sachdaten zumindest teilweise aus den Plausibilitätsdaten (33, 34) ableitbar sind,
wobei die Plausibilitätsdaten auf einem Display einer Verifikationseinrichtung (20) angezeigt werden, um die Daten mit dem Personaldokument zu vergleichen,
wobei die mit dem Datenbanknetzwerk (30, 32) verbundene Verifikationseinrichtung (20)
- die eindeutige Kennzeichnung (11) und die Vergleichsdaten (12) aus dem Personaldokument (10) ausließt (S1, S2);
- die Referenzdaten (37) und die Plausibilitätsdaten (33, 34) bei dem Datenbanknetzwerk (30, 32) anfordert (S3, S4), indem zumindest die Kennzeichnung (11) an das Datenbanknetzwerk (30, 32) übertragen wird; und
- die bei dem Datenbanknetzwerk (30, 32) angeforderten Referenzdaten (37) und Plausibilitätsdaten (33, 34) von dem Datenbanknetzwerk (30, 32) empfängt,
**gekennzeichnet dadurch, daß**
die Verifikationseinrichtung (20) von dem Datenbanknetzwerk (30,32) die Plausibilitätsdaten (33, 34) und/oder zusätzliche Personendaten (35, 36), welche die auf dem Personaldokument (10) angegebenen Personendaten (13, 14, 15) ergänzen, zumindest teilweise nur dann empfängt (S5, S9), wenn dem Datenbanknetzwerk (30, 32) über die Verifikationseinrichtung (20) eine Freigabenachricht der Person vorliegt.

2. Verfahren nach Anspruch 1, **dadurch gekennzeichnet, dass** in dem Datenbanknetzwerk (30,32) anhand der Kennzeichnung (11) und/oder anhand der Referenzdaten (37) und/oder anhand von auf dem Personaldokument (10) angegebenen Personen- und/oder Sachdaten (13, 14, 15) zusätzliche Personen- und/oder Sachdaten (35, 36) ermittelt werden (S8), welche die auf dem Personaldokument (10) angegebenen Personen- und/oder Sachdaten (13, 14, 15) ergänzen.

3. Verfahren nach einem der Ansprüche 1 bis 2, **dadurch gekennzeichnet, dass** jeweils die aktuellsten verfügbaren Plausibilitätsdaten (33, 34) in über das Datenbanknetzwerk (30, 32) verbundenen Datenbanken (32) ermittelt werden (S4).

4. Verfahren nach einem der Ansprüche 1 bis 3, **dadurch gekennzeichnet, dass**
- die Vergleichsdaten (12) aus zumindest einem Echtheitsmerkmal des Personaldokuments (10) abgeleitet werden (S2) und Referenzdaten (37) ermittelt werden (S3), die das zumindest eine Echtheitsmerkmal betreffen, wobei zur Echtheitsprüfung die Vergleichsdaten (12) und die Referenzdaten (37) verglichen werden (S6); oder
- als Referenzdaten (37) ein in dem Datenbanknetzwerk (30, 32) hinterlegtes digitales Referenzbild (37) des Personaldokuments (10) ermittelt wird (S4), welches zur Echtheitsprüfung mit dem realen Aussehen des Personaldokuments (10) verglichen wird (S6).

5. Verfahren nach einem der Ansprüche 1 bis 4, **dadurch gekennzeichnet, dass** die Echtheitsprüfung und/oder die Plausibilitätsprüfung von der Verifikationseinrichtung (20) automatisch durchgeführt wird (S6, S7) oder von einer Bedienperson der Verifikationseinrichtung (20) manuell durchgeführt wird (S6, S7) oder von einem Verifikationsserver (30) des Datenbanknetzwerks (30, 32) durchgeführt wird (S6, S7), mit dem die Verifikationseinrichtung (20) verbunden ist.

6. Verfahren nach Anspruch 2 oder 5, **dadurch gekennzeichnet, dass** zusätzliche Personen- oder Sachdaten (35, 36) ermittelt werden (S8), die weitere der Person eindeutig zugeordnete Dokumente betreffen.

7. Verfahren nach einem der Ansprüche 1 bis 6, **dadurch gekennzeichnet, dass** als das der Person eindeutig zugeordnete Personaldokument (10) ein elektronisches oder papiernes Dokument verifiziert wird (S6, S7), welches personenbezogene Daten, Identifikationsdaten und/oder Sachdaten zu einer mit der Person verbundenen Sache wiedergibt.

8. Verifikationseinrichtung (20) zur Verifikation eines einer Person eindeutig zugeordneten Personaldokuments (10), wobei die Verifikationseinrichtung (20) mit einem Datenbanknetzwerk (30, 32) verbunden ist und eingerichtet ist, ein Verfahren nach einem der Ansprüche 1 bis 5 auszuführen.

9. Verifikationssystem (20, 30, 32) zur Verifikation eines einer Person eindeutig zugeordneten Personaldokuments (10), umfassend eine Verifikationseinrichtung (20) nach Anspruch 8 und ein mit der Verifikationseinrichtung (20) verbundenes Datenbanknetzwerk (30, 32) welches zumindest eine Datenbank (32) umfasst und eingerichtet ist,
- anhand der von der Verifikationseinrichtung (20) empfangenen Kennzeichnung (11) die Referenzdaten (37) des Personaldokuments (10) in der zumindest einen Datenbank (32) zu ermitteln und an die Verifikationseinrichtung (20) zu übertragen, und
- anhand der empfangenen Kennzeichnung (11) und/oder anhand der ermittelten Referenzdaten (37) und/oder anhand von auf dem Personaldokument (10) angegebenen Personen- und/oder Sachdaten (13,14, 15) in der zumindest einen Datenbank (32) die Plausibilitätsdaten (33, 34) des Personaldokuments (10) zu ermitteln und an die Verifikationseinrichtung (20) zu übertragen.

10. Verifikationssystem (20, 30, 32) nach Anspruch 9, **dadurch gekennzeichnet, dass** das Datenbanknetzwerk (30, 32) einen Verifikationsserver (30) umfasst, der mit der Verifikationseinrichtung (20) und der zumindest einen Datenbank (32) verbunden ist und eingerichtet ist,
- die Kennzeichnung (11) des Personaldokuments (10) und/oder die auf dem Personaldokument (10) angegebenen Personen- oder Sachdaten (13, 14,15) von der Verifikationseinrichtung (20) zu empfangen,
- die Referenzdaten (37) anhand der Kennzeichnung (11) und/oder die Plausibilitätsdaten (33, 34) anhand der Kennzeichnung (11) und/oder anhand der Referenzdaten (37) und oder anhand der auf dem Personaldokument (10) angegebenen Personen- und/oder Sachdaten (13, 14, 15) zu ermitteln und
- die ermittelten Referenzdaten (37) und/oder Plausibilitätsdaten (33, 34) an die Verifikationseinrichtung (20) zu übertragen.

11. Verifikationssystem (20, 30, 32) nach Anspruch 9 oder 10, **dadurch gekennzeichnet, dass** das Verifikationssystem (20, 30, 32) eingerichtet ist, ein Verfahren nach einem der Ansprüche 1 bis 7 durchzuführen.

## Claims

1. A method for verifying a personal document (10) uniquely assigned to a person, comprising the steps of:
- reading (S1) a unique identifier (11) of the personal document (10) from the personal document (10);
- reading (S2) of comparison data (12) from the personal document (10);
- ascertaining (S3) reference data (37) of the personal document (10) in a database network (30, 32) by means of the identifier (11); and
- checking (S6) the personal document (10) for authenticity on the basis of the comparison data (12) and the reference data (37);
- ascertaining (S4) plausibility data (33, 34) for the personal document (10) in the database network (30, 32); and
- checking (S7) the plausibility of the personal document (10) on the basis of the plausibility data (33, 34),
wherein the plausibility data (33, 34) are ascertained (S4) in the database network (30, 32) on the basis of the identifier (11) and/or on the basis of the reference data (37) and/or on the basis of personal and/or factual data (13, 14, 15) specified on the personal document (10),
wherein it is checked (S6) whether the plausibility data (33, 34)
- can be logically assigned to the personal document (10) or the person and/or
- do not contradict a real appearance of the person or the personal and/or factual data (13, 14, 15) specified on the personal document (10) and/or
- can be derived from personal and/or factual data (13, 14, 15) specified on the personal document (10) or personal and/or factual data specified on the personal document (10) at least partially can be derived from the plausibility data (33, 34),
wherein the plausibility data are displayed on a display of a verification device (20) in order to compare the data with the personal document,
wherein the verification device (20) connected to the database network (30, 32)
- reads (S1, S2) the unique identifier (11) and the comparison data (12) from the personal document (10);
- requests (S3, S4) the reference data (37) and the plausibility data (33, 34) at the database network (30, 32) by transmitting at least the identifier (11) to the database network (30, 32); and
- receives the reference data (37) and plausibility data (33, 34) requested at the database network (30, 32) from the database network (30, 32),
**characterized in that**
the verification device (20) at least partially receives the plausibility data (33, 34) and/or additional personal data (35, 36) from the database network (30, 32), said data supplementing the personal data (13, 14, 15) specified on the personal document (10), only if a release message from the person has been made available to the database network (30, 32) via the verification device (20).

2. The method according to claim 1, **characterized in that** additional personal or factual data (35, 26), which supplement the personal and/or factual data (13, 14, 15) specified on the personal document (10), are ascertained in the database network (30, 32) on the basis of the identifier (11) and/or on the basis of the reference data (37) and/or on the basis of the personal and/or or factual data (13, 14, 15) specified on the personal document (10).

3. The method according to either of claims 1 to 2, **characterized in that** the most current available plausibility data (33, 34) in each case are ascertained (S4) in databases (32) connected via the database network (30, 32).

4. The method according to any of claims 1 to 3, **characterized in that**
- the comparison data (12) are derived (S2) from at least one authenticity feature of the personal document (10) and reference data (37) are ascertained (S3) relating to the at least one authenticity feature, wherein the comparison data (12) and the reference data (37) are compared (S6) for the authenticity check; or
- as the reference data (37) a digital reference image (37) of the personal document (10) stored in the database network (30, 32) is ascertained (S4), which is compared (S6) with the real appearance of the personal document (10) for the authenticity check.

5. The method according to any of claims 1 to 4, **characterized in that** the authenticity check and/or the plausibility check is carried out (S6, S7) automatically by the verification device (20) or is carried out (S6, S7) manually by an operator of the verification device (20) or is carried out (S6, S7) by a verification server (30) of the database network (30, 32) to which the verification device (20) is connected.

6. The method according to claim 2 or 5, **characterized in that** additional personal or factual data (35, 36) are ascertained (S8) which relate to further documents uniquely assigned to the person.

7. The method according to any of claims 1 to 6, **characterized in that** as the personal document (10) uniquely assigned to the person an electronic or paper document is verified (S6, S7), which reproduces person-related data, identification data and/or factual data on an object connected to the person.

8. A verification device (20) for verifying a personal document (10) uniquely assigned to a person, wherein the verification device (20) is connected to a database network (30, 32) and is adapted to carry out a method according to any of claims 1 to 5.

9. A verification system (20, 30, 32) for verifying a personal document (10) uniquely assigned to a person, comprising a verification device (20) according to claim 8 and a database network (30, 32) connected to the verification device (20), which comprises at least one database (32) and is adapted,
- on the basis of the identifier (11) received from the verification device (20), to ascertain the reference data (37) of the personal document (10) in the at least one database (32) and to transmit them to the verification device (20), and
- on the basis of the received identifier (11) and/or on the basis of the ascertained reference data (37) and/or on the basis of personal and/or factual data (13, 14, 15) specified on the personal document (10), to ascertain the plausibility data (33, 34) of the personal document (10) in the at least one database (32) and to transmit them to the verification device (20).

10. The verification system (20, 30, 32) according to claim 9, **characterized in that** the database network (30, 32) comprises a verification server (30) which is connected to the verification device (20) and the at least one database (32) and is adapted to
- receive the identifier (11) of the personal document (10) and/or the personal or factual data (13, 14, 15) specified on the personal document (10) from the verification device (20),
- ascertain the reference data (37) on the basis of the identifier (11) and/or the plausibility data (33, 34) on the basis of the identifier (11) and/or on the basis of the reference data (37) and/or on the basis of the personal and/or factual data (13, 14, 15) specified on the personal document (10) and
- transmit the ascertained reference data (37) and/or plausibility data (33, 34) to the verification device (20).

11. The verification system (20, 30, 32) according to claim 9 or 10, **characterized in that** the verification system (20, 30, 32) is adapted to carry out a method according to any of claims 1 to 7.

## Revendications

1. Procédé de vérification d'un document d'identité (10) associé de façon univoque à une personne, comprenant les étapes :
- lecture (S1) d'un marquage (11) univoque du document d'identité (10) à partir du document d'identité (10) ;
- lecture (S2) de données de comparaison (12) à partir du document d'identité (10) ;
- détermination (S3) de données de référence (37) du document d'identité (10) dans un réseau de bases de données (30, 32) au moyen du marquage (11) ; et
- examen (S6) du document d'identité (10) quant à son authenticité à l'aide des données de comparaison (12) et des données de référence (37) ;
- détermination (S4) de données de plausibilité (33, 34) relativement au document d'identité (10) dans le réseau de bases de données (30, 32); et
- examen (S7) de la plausibilité du document d'identité (10) à l'aide des données de plausibilité (33, 34),
cependant que les données de plausibilité (33, 34) sont déterminées (S4) dans le réseau de bases de données (30, 32) à l'aide du marquage (11) et/ou à l'aide des données de référence (37) et/ou à l'aide des données personnelles et/ou matérielles (13, 14, 15) indiquées sur le document d'identité (10),
cependant qu'il est examiné (S6) si les données de plausibilité (33, 34)
- peuvent être associées logiquement au document d'identité (10) ou à la personne, et/ou
- ne sont pas en contradiction avec une apparence réelle de la personne ou avec des données personnelles et/ou matérielles (13, 14, 15) indiquées sur le document d'identité (10), et/ou
- peuvent être déduites à partir de données personnelles et/ou matérielles (13, 14, 15) indiquées sur le document d'identité (10) ou si des données personnelles et/ou matérielles indiquées sur le document d'identité (10) peuvent être déduites au moins partiellement à partir des données de plausibilité (33, 34),
cependant que les données de plausibilité sont affichées sur l'écran d'un dispositif de vérification (20) afin de comparer les données avec le document d'identité,
cependant que le dispositif de vérification (20) relié au réseau de bases de données (30, 32)
- lit (S1, S2) le marquage (11) univoque et les données de comparaison (12) à partir du document d'identité (10) ;
- sollicite (S3, S4) de la part du réseau de bases de données (30, 32) les données de référence (37) et les données de plausibilité (33, 34), ce qui a lieu en ce qu'au moins le marquage (11) est transmis au réseau de bases de données (30, 32) ; et
- reçoit de la part du réseau de bases de données (30, 32) les données de référence (37) et les données de plausibilité (33, 34) sollicitées de la part du réseau de bases de données (30, 32),
**caractérisé en ce que**
le dispositif de vérification (20) ne reçoit (S5, S9) au moins partiellement de la part du réseau de bases de données (30, 32) les données de plausibilité (33, 34) et/ou des données personnelles (35, 36) supplémentaires, complétant les données personnelles (13, 14, 15) indiquées sur le document d'identité (10), que si le réseau de bases de données (30, 32), par l'intermédiaire du dispositif de vérification (20), dispose d'un message de déblocage de la personne.

2. Procédé selon la revendication 1, **caractérisé en ce que**, dans le réseau de bases de données (30, 32), à l'aide du marquage (11) et/ou à l'aide des données de référence (37) et/ou à l'aide des données personnelles et/ou matérielles (13, 14, 15) indiquées sur le document d'identité (10), des données personnelles et/ou matérielles (35, 36) supplémentaires sont déterminées (S8), lesquelles complètent les données personnelles et/ou matérielles (13, 14, 15) indiquées sur le document d'identité (10).

3. Procédé selon une des revendications de 1 à 2, **caractérisé en ce que** respectivement les données de plausibilité (33, 34) disponibles les plus actuelles sont déterminées (S4) dans des bases de données (32) reliées par l'intermédiaire du réseau de bases de données (30, 32).

4. Procédé selon une des revendications de 1 à 3, **caractérisé en ce que**
- les données de comparaison (12) sont déduites (S2) à partir d'au moins une caractéristique de sécurité du document d'identité (10), et que des données de référence (37) concernant la au moins une caractéristique de sécurité sont déterminées (S3), cependant que, pour l'examen de la plausibilité, les données de comparaison (12) et les données de référence (37) sont comparées (S6) ; ou
- en tant que données de référence (37), une image de référence (37) numérique du document d'identité (10) enregistrée dans le réseau de bases de données (30, 32) est déterminée (S4), laquelle est, pour l'examen de la plausibilité, comparée (S6) avec l'apparence réelle du document d'identité (10).

5. Procédé selon une des revendications de 1 à 4, **caractérisé en ce que** l'examen de l'authenticité et/ou l'examen de la plausibilité est effectué automatiquement (S6, S7) par le dispositif de vérification (20), ou est effectué manuellement (S6, S7) par un opérateur du dispositif de vérification (20), ou est effectué (S6, S7) par un serveur de vérification (30) du réseau de bases de données (30, 32) avec lequel le dispositif de vérification (20) est relié.

6. Procédé selon la revendication 2 ou 5, **caractérisé en ce que** des données supplémentaires personnelles et/ou matérielles (35, 36) sont déterminées (S8), lesquelles concernent d'autres documents associés de façon univoque à la personne.

7. Procédé selon une des revendications de 1 à 6, **caractérisé en ce que**, en tant que document d'identité (10) associé de façon univoque à la personne, un document électronique ou en papier est vérifié (S6, S7), lequel reproduit des données relatives à la personne, des données d'identification et/ou des données matérielles en rapport avec un objet en lien avec la personne.

8. Dispositif de vérification (20) pour la vérification d'un document d'identité (10) associé de façon univoque à une personne, cependant que le dispositif de vérification (20) est relié à un réseau de bases de données (30, 32) et est conçu pour exécuter un procédé selon une des revendications de 1 à 5.

9. Système de vérification (20, 30, 32) pour la vérification d'un document d'identité (10) associé de façon univoque à une personne, comprenant un dispositif de vérification (20) selon la revendication 8 et un réseau de bases de données (30, 32) relié au dispositif de vérification (20), lequel comprend au moins une base de données (32), et est conçu pour
- à l'aide du marquage (11) reçu de la part du dispositif de vérification (20), déterminer dans la au moins une base de données (32) les données de référence (37) du document d'identité (10) et les transmettre au dispositif de vérification (20), et
- à l'aide du marquage (11) reçu et/ou à l'aide des données de référence (37) déterminées et/ou à l'aide de données personnelles et/ou matérielles (13, 14, 15) indiquées sur le document d'identité (10), déterminer dans la au moins une base de données (32) les données de plausibilité (33, 34) du document d'identité (10) et les transmettre au dispositif de vérification (20).

10. Système de vérification (20, 30, 32) selon la revendication 9, **caractérisé en ce que** le réseau de bases de données (30, 32) comprend un serveur de vérification (30) qui est relié au dispositif de vérification (20) et à la au moins une base de données (32) et est conçu pour
- recevoir de la part du dispositif de vérification (20) le marquage (11) du document d'identité (10) et/ou les données personnelles et/ou matérielles (13, 14, 15) indiquées sur le document d'identité (10),
- déterminer les données de référence (37) à l'aide du marquage (11) et/ou les données de plausibilité (33, 34) à l'aide du marquage (11) et/ou à l'aide des données de référence (37) et/ou à l'aide des données personnelles et/ou matérielles (13, 14, 15) indiquées sur le document d'identité (10), et
- transmettre au dispositif de vérification (20) les données de référence (37) et/ou les données de plausibilité (33, 34).

11. Système de vérification (20, 30, 32) selon la revendication 9 ou 10, **caractérisé en ce que** le système de vérification (20, 30, 32) est conçu pour effectuer un procédé suivant une des revendications de 1 à 7.
